# EUROPÄISCHE PATENTSCHRIFT

(11) **EP 0 157 065 B1**
(45) Veröffentlichungstag und Bekanntmachung des Hinweises auf die Patenterteilung: **04.11.1987**
(21) Anmeldenummer: 84830082.8
(22) Anmeldetag: 23.03.1984
(51) Int. Cl.: D06F 39/02, B01J 4/02

(54) **Besonders für Waschmaschinen geeigneter Apparat zur Eingabe von kontrollierten Mengen eines Fluids in eine Flüssigkeit**
Device especially suited for washing machines for introducing predetermined quantities of a fluid to a fluid mixture
Appareil destiné, en particulier, aux machines à laver pour ajouter un fluide en quantité contrôlée dans un liquide

(30) Priorität: 24.02.1984 IT 4774984
(43) Veröffentlichungstag der Anmeldung: 09.10.1985
(73) Patentinhaber: Quintarelli, Claudio, 00144 Roma (IT)
(72) Erfinder: Quintarelli, Claudio, 00144 Roma (IT)
(74) Vertreter: Sneider, Massimo

## Beschreibung

Es ist bekannt, dass eines der meisten bei praktischen Anwendungen, hauptsächlich bei Waschmaschinen im allgemeinen angetroffenen Probleme jenes ist, eine Flüssigkeit in dosierten Mengen in eine andere Flüssigkeit einzugeben.

Um einer Lösung ein flüssiges oder so gestaltetes chemisches Erzeugnis hinzuzufügen verwenden die amerikanischen Patentschriften Nr. 3 095 121 und Nr. 4 306 581 einen Derivationssauger an der Umlaufleitung der Flüssigkeit, welcher das genannte chemische Erzeugnis zugegeben werden soll. Die amerikanische Patentschrift Nr. 4 218 284 zeigt einen Geschirrspüler, bei dem die von der Umlaufpumpe des Wasch- und Spülwassers geschaffene Aspiration dafür sorgt, den Detergent-Wirkstoff oder den Glanz-Wirkstoff aus den einzelnen Behältern für deren Vermischung zu entnehmen.

Diese Beispiele der bekannten Technik weisen alle den Nachteil auf, die Gegenwart von Wasser oder einer anderen sich in Bewegung befindlichen Flüssigkeit zu verlangen, um aus den Gefässen die erforderliche Zusatzstoffmenge entnehmen zu können. Dies bringt eine Komplikation im erforderlichen Rohrleitungssystem mit sich und stellt eine Schwierigkeit in der eigentlichen Dosierung des Zusatzstoffes dar.

Um dem von nicht-selbstansaugenden Pumpen gebotenen Übelstand zu begegnen, gebrauchte man auch peristaltische Pumpen, welche jedoch hohe Anlagekosten und hohe Betriebskosten zeitigen.

Der Gedanke, den flüssigen Zusatzstoff unter Verwendung von in den Waschmaschinen bereits vorhandenen Umlaufpumpen einzugeben, weist - wie erwähnt - in jedem Fall den Übelstand auf, eine richtige und wirkungsvolle Dosierung des Zusatzstoffes nicht zu erlauben, während die anderen Pumpen den Übelstand aufweisen, nicht selbstansaugend zu sein oder von verhältnismässig komplizierter und in jedem Fall kostspieliger Arbeitsweise zu sein.

Dies sind sehr belangreiche Übelstände, wenn man in Betracht zieht, dass die Waschmaschinen - sei es für Industriezwecke oder sei es für den Hausgebrauch - Maschinen von sicherer Zuverlässigkeit und entsprechendem Aufwand in Abhängigkeit von der von denselben auszuführenden Arbeit sein müssen.

De vorliegende Erfindung betrifft einen besonders für Waschmaschinen geeigneten Apparat zur Wingabe von dosierten und kontrollierten Mengen eines Fluids in eine Flüssigkeit.

Der Grundgedanke der Erfindung ist die Eingabe der Flüssigkeit, welche nachstehend Zusatzstoff genannt wird, mit von den Mitteln des normalen Betriebes der Maschine, an welcher der Apparat selbst angebracht wird, unabhängigen Mitteln, welcher aber seine Tätigkeit nur dann und insofern entfaltet, wenn in der Wanne der als Beispiel angegebenen Waschmaschine eine vorbestimmte Flüssigkeitsmenge zugegen ist, wobei diese vorbestimmte Flüssigkeitsmenge jene für den Betrieb der Maschine selbst vorgesehene und erforderliche Flüssigkeitsmenge ist. Nachstehend wird die Maschine, an der der Apparat angebracht ist, als Waschmaschine angegeben, wobei jedoch vor Augen zu halten ist, dass derselbe Apparat auch an Maschinen anderer Art, wie z.B. an Maschinen für die Herstellung von Eis, angebracht werden kann.

Erfindungsgemäss wird der Zusatzstoff aus dem Zusatzstoffbehälter mittels eines in die Flüssigkeit der Waschmaschine eingetauchten und von einem eigenen Motor in Rotation versetzten Drehkörper entnommen.

Der Drehkörper, oder wie man ihn anders auch Umdrehungskörper nennen könnte, besteht im wesentlichen aus einem Hohlkörper, welcher an seiner Umfangslinie mit einem oder mehreren Schlitzen oder Fenstern versehen ist und stromaufwärts der Schlitze in bezug auf seine Drehrichtung mit Deflektoren versehen ist, welche die Fenster des Umdrehungskörpers abschirmen. Es ist zu vergegenwärtigen, dass - wie aus der Aerodynamik wohl bekannt ist - ein fluider Strom, welcher einen Körper relativ erfasst, sich gabelt, derart um die gesamte Oberfläche des Körpers zu umschlingen, und wenn der Körper eine scharfe Kante aufweist, diese vom Fluid nicht umlaufen werden kann. Daraus ergibt sich, dass in der vom oder von den Deflektoren gestörten Zone fluider Fäden an der Oberfläche des Umdrehungskörpers und in Übereinstimmung mit den Fenstern eine niedrigere Druckzone und damit eine Saugerscheinung entsteht.

Erfindungsgemäss wird der in Frage stehende Umdrehungskörper mit einem Zusatzstoffbehälter in Verbindung gebracht und gleichzeitig von seiten eines von anderen Motoren, welche in der Waschmaschine vorhanden sein können, unabhängigen geeigneten Motor in Rotation versetzt. In Funktion von der Dichte der Flüssigkeit, innerhalb welcher der Umdrehungskörper oder Läufer tätig ist, und in Funktion von der Geschwindigkeit, mit welcher der Umdrehungskörper gedreht wird, und/oder von der Zeit, in welcher sich die Rotation des Umdrehungskörpers zuträgt, wird man von seiten des Umdrehungskörpers zuträgt, wird man vonseiten des Umdrehungskörpers die Aspiration einer dosierten und voreinstellbaren Zusatzstoffmenge haben.

Der Apparat ist selbstverständlich mit weiteren Nebenorganen, u.zw. unter anderem mit einem Regler, versehen, welche den Betrieb desselben in optimaler Weise gestatten .

Die Erfindung wird mit der nachstehenden eingehenden Beschreibung eines Ausführungsbeispieles besser zu verstehen sein, welche anhand der anliegenden schematischen Zeichnung abgefasst wurde. In der Zeichnung selbst zeigen:
Fig. 1 das Betriebsschema des erfindungsgegemässen Umdrehungskörpers;
Fig. 2 ein Ausführungsschema des vollständighen Apparates zur Eingabe in eine Flüssigkeit eines Fluids;
Fig. 3 eine als Beispiel dienende Abänderung des Umdrehungskörpers.

Unter Bezugnahme auf die Zeichnung und im besonderen auf die Fig. 1 ist ein Hohlkörper 1 peripherisch mit Öffnungen oder Fenstern 1 versehen und weist aussen Deflektoren 3 auf. Der Hohlkörper 1 kann um eine seine Achse 4 in Rotation versetzt werden und steht z.B. mittels derselben hohl gestalteten Achse mit einem Fluidbehälter (nicht dargestellt in der Figur) in Verbindung. Wenn der hohle rotierende Körper 1 in ein mit einer denselben umflutenden Flüssigkeit gefülltes Gefäss eingebracht ist und ihm z.B. die Rotation im Sinne des Pfeiles erteilt wird, so werden die fluiden Fäden 5 der in der Wanne enthaltenen Flüssigkeit, in welcher der Apparat gelagert ist, den wie in der Figur dargestellten Verlauf einnehmen.

Das heisst in Übereinstimmung mit den Öffnungen 2 wird der Verlauf der fluiden Fäden 5 verändert und es entsteht ein Unterdruck, welcher sich in eine Aspiration des im Hohlkörpers 1 und somit im Zusatzstoff-Fluidbehälter enthaltenen Fluids umsetzt. Das durch den über dem Fenster 2 entstandenen Unterdruck - infolge der Verformung der fluiden Fäden 5 - angesaugte Fluid bringt - wie erwähnt - die Mitnahme des Fluids mit sich, welches im Laufrad 1 mit der Flüssigkeitsmasse in Berührung kommt.

Wenn man - wie bereits angedeutet - die Drehzahl des Laufrades 1 und/oder die Betriebszeit des Laufrades selbst einstellt, ist es möglich die in die Flüssigkeitsmasse eingegebene Fluidmenge zu dosieren.

Bezugnehmend auf die Fig. 2 kann man bemerken, dass der erfindungsgemässe Apparat, welcher den in Fig. 1 angegebenen Umdrehungskörper gebraucht, im wesentlichen auseinem Umdrehungskörper oder Laufrad 1, einer Hohlwelle 4, einem Antriebsmotor 12 des Laufrades 1 sowie einem Zusatzstoffbehälter 8 gebildet ist. Mit 6' und 8' sind die Höchststände der Flüssigkeit in der Wanne 6 und des Zusatzstoffes im Behälter 8 angegeben. Die Hohlwelle 4 endet in einem Hohlbau 15, in welchem sich infolge der Rotation des Laufrades 1 der über eine Rohrleitung 16 aus dem Behälter 8 angesaugte Zusatzstoff ansammelt. Dichtungen 10 und 13 isolieren den Hohlbau 15 gegenüber der in der Wanne 6 enthaltenen Flüssigkeit und der Aussenumgebung in Richtung des Motors 12, d.h. sie dichten die Hohlwelle 4 und die Motorwelle 11 ab. Eine geeignete Kupplung 14 sorgt für die Verbindung der Hohlwelle 4 mit der Motorwelle 11.

Der Apparat ist mit einem Regler 17 vervollständigt, welcher die Geschwindigkeit und/oder die Zeit der Rotation des Motors 12 und damit des Laufrades 1 regelt.

Die Arbeitsweise des erfindungsgemässen Apparates ist wie nachstehend angegeben. Angenommen den Grundstand 9, wie in der Fig. 2 angegeben ist, wird das in der Wanne 6 enthaltene Wasser den Stand 6' erreichen, welcher höher liegt als der Stand 8' des im Behälter 8 enthaltenen Zusatzstoffes. Infolge der vom Motor 12 vermittels der Motorwelle 11 übertragenen Rotation wird das Laufrad 1 in Umdrehung versetzt, und, wie vorstehend anhand der Fig. 1 erläutert wurde, werden sich die fluiden Fäder (vergl. 5 in Fig. 1) der in der Wanne 6 enthaltenen Flüssigkeit infolge der Gegenwart von Deflektoren 3 verformen, wobei ein Unterdruck in Übereinstimmung mit den Schlitzen 2 und damit eine Aspiration zon Zusatzstoff aus dem Hohlbau 15 hervorgerufen wird. Dieser Zusatzstoff wird den von Pfeilen in der Fig. 2 angedeuteten Verlauf haben und wird sich nach Austritt aus dem Laufrad 1 mit der in der Wanne 6 enthaltenen Flüssigkeit vermischen.

Der Regler 17 wird auf den Motor einwirken um ihn in Betrieb zu setzen und um ihn abzustellen sowie gegebenenfalls um dessen Drehzahl zu regeln, u.zw. in Funktion von Anfrage oder Bedarf einen Zusatzstoff aus dem Behälter 8 zur Wanne 6 zu leiten. Der Regler 17 wird im wesentlichen wie ein in der Technik wohl bekannter Timer arbeiten und kann - wenn erforderlich - auch von einem Sensor chemischer Eigenschaften der in der Wanne 6 enthaltenen Flüssigkeit einen Befehl empfangen.

Infolge der Rotation des Laufrades 1 entsteht - wie gesagt - ein Unterdruck an den Fenstern 2 und somit eine Aspiration des Zusatzstoffes. Weil dieser Unterdruck jedesmals entsteht, wenn das Laufrad 1 in Umdrehung versetzt ist, ist es nicht erforderlich, dass der Hohlbau 15 und die Rohrleitung 16 vor Inbetriebnahme des Laufrades tatsächlich gefüllt sind, das Laufrad 1 selbst wird aber auch arbeiten um den einzugebenden Zusatzstoff ansaugen zu lassen. Für den Betrieb des Apparates sind somit keinerlei Vorkehrungen besonderer Natur erforderlich.

Es wurde gesagt, dass das Laufrad 1 eine beliebige geignete Form hat und im wesentlichen die Form eines Umdrehungskörpers hat.

Wie in Fig. 3 in sehr schematischer Weise veranschaulicht ist, kann das Laufrad 1 die Form eines Leitkanales oder Abzweigstückes 30 annehmen, welcher von der Hohlwelle 4 ausgeht und dessen Ende 28 flötenmundstückartig zugeschnitten ist, u.zw. in umgekehrter Richtung zur Laufrichtung des Laufrades 1, d.h. derart, um den längeren Teil des vor springenden Drehkörpers an der Seite aufzuweisen, an welcher dem Laufrad 1 die Rotation erteilt wird. Die fluiden Fäden 5 sind wie in Fig. 1 verformt und bewirken an der flötenmundstückartigen Einmündung des Leitkanals 30 einen Unterdruck, welcher genau wie vorstehend beschrieben wirken wird.

Mit anderen Worten der vorspringendere Teil des Endes des Leitkanals 30 wird hier wie der vorstehend beschriebene Deflektor 3 wirken. In übereinstimmender Weise können für das Laufrad 1 andere Ausführungsformen mit mehreren oder wenigeren flötenmündstück- oder andersartigen Enden vorgesehen sein, wobei immer vor Augen zu halten ist, dass der vorspringendere Teil des Endes in der Drehrichtung des Laufrades gerichtet sein soll.

Die von der Erfindung gebotenen Vorteile sind dem Fachmann naheliegend. Es ist besonders zu unterstreichen, dass es mit den in Frage stehenden Apparat möglich ist mit Genauigkeit jeden beliebigen Zusatzstoff zu dosieren , ohne dass es erforderlich ist an der Maschine, an welcher der Apparat selbst montiert ist, mit besonderen Mitteln einzuschreiten.

Die niedrigen Kosten des Apparates und die Tatsache, dass der Apparat vom übrigen Teil der Apparaturen der für den Betrieb der Waschmaschine vorgesehenen Kreisläufe isoliert ist, bringen anderseits mit sich, dass eine etwaige Störung desselben sofort und äusserst preiswert behoben werden kann.

In der Tat, bei Fehlen von Zusatzstoff, auf ein etwaiges vom Regler 17 oder von einem anderen beliebigen System geliefertes optisches und/oder akustisches Signal hin, ist der Eingriff sofort möglich, welcher im Austausch des Behälters 8 oder in der Versorgung des Behälters 8 mit Zusatzstoff besteht. Das Fehlen von Wasser in der Wanne 6 bringt logischer Weise den Stillstand der Aspiration des Zusatzstoffes mit sich, insofern als keine flüssige Fäden vorhanden sind, welche sich infolge der Rotation des Laufrades 1 verformen, auch kein Unterdruck entsteht, und somit die Anhebewirkung und die Dosierung des Zusatzstoffes automatisch und unabhängig von jeder anderen beliebigen Handlung unterbrochen wird.

Wie gesagt worden die Regelung und die Dosierung des Zusatzstoffes von der Geschwindigkeit des Laufrades sowie vom Eingriff des Reglers 17 abhängig sein, welcher auf die Geschwindigkeit, auf die Rotationszeit des Motors 17 sowie auf andere Parameter einwirken wird, welche an und für sich für die Dosierung von Interesse sind.

Der vorgeschlagene besonders für Waschmaschinen geeignete Apparat zur Eingabe in eine Flüssigkeit von dosierten und kontrollierten Mengen eines Fluids wird auch auf allen jenen Gebieten eine praktische Anwendung finden, bei welchen einer Flüssigkeit in Ruhe oder in Bewegung ein anderes Fluid, sei es ein gasförmiger und/oder flüssiger oder so gestalteter Stoff, hinzugefügt werden soll. An demselben könnten auch alle jene Abänderungen vorgenommen werden, welche von der Technik und der praktischen Ausführung angeraten werden sollten, ohne damit vom eigentlichen in den Patentansprüchen nochmals dargelegten Erfindungsgedanken abzuweichen.

## Patentansprüche

1. Besonders für Waschmaschinen geeigneter Apparat zur Eingabe von dosierten und kontrollierten Mengen eines Fluids in eine Flüssigkeit, dadurch gekennzeichnet, dass ein mit dem hinzuzufügenden Fluid in Fluidverbindung stehendes Laufrad in Form eines hohlen Umdrehungskörpers (1) und ein Motor (12) für die Rotation dieses Umdrehungskörpers vorgesehen sind, wobei der Umdrehungskörper an seiner Umfangslinie einen oder mehrere Schlitze oder Fenster (2) und einen oder mehrere stromaufwärts der Fenster (2) angeordnete Deflektoren (3) in Abhängigkeit von der Drehrichtung des Umdrehungskörper aufweist.

2. Apparat, nach Anspruch 1, dadurch gekennzeichnet, dass infolge der Rotation des Laufrades, bzw. Umdrehungskörpers (1) und der Verformung der fluiden Fäden (5) Flüssigkeit, in welcher das Laufrad rotiert, eine Saugwirkung eines Fluids aussen am Umdrehungskörper hervorgerufen wird, wodurch das angesaugte Fluid die Neigung hat sich mit der Flüssigkeit, in welcher das Laufrad rotiert, zu vermischen.

3. Apparat, nach Anspruch 1 und 2, dadurch gekennzeichnet, dass die Rotationsgeschwindigkeit des Motors (12) , welcher das Laufrad (1) antreibt, sowie die Zeit, innerhalb welcher der Motor (12) in Betrieb gehalten wird, und/oder andere Parameter die Menge und damit die Dosierung des eingegebenen Fluids bestimmen.

4. Apparat, nach einem oder mehreren der vorstehendden Ansprüche, dadurch gekennzeichnet, dass der Umdrehungskörper (1) die Saugwirkung des Fluids nur dann hervorruft, wenn er in der Flüssigkeit eingetaucht ist, welcher das Fluid hinzugefügt werden soll, indem das Hinzufügen unterbrochen wird, wenn die Flüssigkeit, in welcher der Umdrehungskörper (1) untergebracht ist, auf einen Stand absinkt, bei welchem der Umdrehungskörper (1) nicht mehr überdeckt ist.

## Claims

1. An apparatus for the admission, into a liquid, of metered and controlled amounts of another (fluid) medium, particularly apted for washing machines, characterised by that a revolution body (1) is foreseen in fluid communication with the medium to be added, as well as an engine (12) intended to perform the rotation of said revolution body, said revolution body having, on its pheriphery, one or more slots or windows (2) and one or more baffles (3) which are arranged rear of the windows (2), as a function of the rotation's direction of the revolution body.

2. An apparatus for the admission, into a liquid, of metered and controlled amounts of another fluid medium, according to Claim 1, characterised by that upon the rotation of the revolution body (1) or impeller and the deformation of the fluid threads (5) of the liquid medium within which the impeller itself rotates, a suction phenomenon of a fluid medium takes place, said suction taking place outside of the revolution body, so that the sucked fluid medium is led to mix with the liquid within which the impeller rotates.

3. An apparatus according to Claims 1 and 2, characteriaed by that the rotaion's speed of the engine driving the impeller (1), as well as the time duration within which the engine is oparated, and/or other parameters, do determine the amount, and therefore the proportioning, of the admitted fluid medium.

4. An apparatus according to one or more of the preceding Claims, characteriaad by that the revolution body causes the phenomenon of fluid medium sucbody (1) and insofar the body is immersed within the liquid which must undergo a fluid's addition, said addition failing if the liquid, within which the impeller (1) is situated, lowers down to such a level that no more it will cover the impeller or revolution body (1).

## Revendications

1. Appareil pour introduire, dans un liquide, des quantités dosées et contrôlées d'un autre fluide, particulièrement apte pour des lessiveuses, caractérisé par le fait qu'un solide de révolution (1) est prévu, en communication fluidique avec le fluide qui doit être additionné, et un moteur (12) pour effectuer la rotation du dit solide de révolution, ce solide de révolution ayant, sur se périphérie, un ou plusieurs trous ou fenêtres (2) et un ou plusieurs déflecteurs (3) rangés à l'amont des fenêtres (2), en fonction du sense de rotation du solide de révolution.

2. Appareil pour introduire, dans un liquide, des quantitées dosées et controlées d'un autre fluide, selon la Révendication 1, caractérisé par le fait que, à la suite de la rotation du solide de révolution (1) ou couronne mobile, et de la déformation des filets (5) fluides du liquide dans lequel la couronne mobile même tourne, un phénomène a lieu d'aspiration d'un fluide, cette aspiration ayant lieu à l'extérieur du solide de révolution, avec la conséquence que le fluide aspiré est conduit à former un mélange avec le liquide dans lequel la couronne mobile roule.

3. Appareil selon les Révendications 1 et 2, caractérisé par le fait que la vitesse de rotation du moteur (12) qui actionne la couronne mobile (1) si bien que le temps dans lequel le moteur est maintenu en fonction, et/ou d'autres paramètres, determinent la quantité, et pourtant le dosage, du fluide introduit.

4. Appareil selon une ou plusieurs des Révendications qui précèdent, caractérisé par le fait que le solide de révolution (1) cause le phénomène de l'aspiration du fluide seulement et pourvu qu'il soit immersé dans le liquide qui doit recevoir l'addition de fluide, cette addition cessant si le liquide, dans lequel la couronne mobile est positionnée, se baisse jusqu'à un niveau tel qu'il ne couvre plus la couronne mobile ou solide de révolution (1).
